# EUROPÄISCHE PATENTSCHRIFT

(11) **EP 4 182 625 B1**
(45) Veröffentlichungstag und Bekanntmachung des Hinweises auf die Patenterteilung: **30.08.2023**
(21) Anmeldenummer: 22701985.8
(22) Anmeldetag: 27.01.2022
(51) Int. Cl.: F28G 3/16, F28G 15/06, F28G 1/16, B08B 9/043, B08B 9/045

(54) **VERFAHREN UND REINIGUNGSVORRICHTUNG ZUR INNENREINIGUNG VON ROHREN**
METHOD AND CLEANING DEVICE FOR CLEANING THE INTERIOR OF PIPES
PROCÉDÉ ET DISPOSITIF DE NETTOYAGE PERMETTANT DE NETTOYER L'INTÉRIEUR DE TUYAUX

(30) Priorität: 03.02.2021 DE 102021102410
(43) Veröffentlichungstag der Anmeldung: 24.05.2023
(73) Patentinhaber: LOBBE Industrieservice GmbH & Co KG, 58642 Iserlohn (DE)
(72) Erfinder: BERNARD, Adrian, 58640 Iserlohn (DE); SKALETZ, Bodo, 46539 Dinslaken (DE); EISERMANN, Reinhard, 58642 Iserlohn (DE)
(74) Vertreter: WSL Patentanwälte Partnerschaft mbB
(86) Internationale Anmeldenummer: PCT/EP2022/051837
(87) Internationale Veröffentlichungsnummer: WO 2022/167305

(56) Entgegenhaltungen:
- DE-B- 1 251 259
- KR-A- 20100 086 849
- US-A- 5 322 080
- US-A1- 2004 069 331
- US-B2- 8 048 234

## Beschreibung

Die vorliegende Erfindung betrifft ein Verfahren zur Innenreinigung von Rohren, insbesondere von Rohren mit stirnseitig offenen Enden und eine Reinigungsvorrichtung.

Rohre mit stirnseitig offenen Enden kommen beispielsweise in Wärmetauschern, Kondensatoren und Luftkühlern zum Einsatz. Dort können die Rohre in sogenannten Rohrbündeln gruppiert sein. Im Betrieb sind die Rohrenden an einen Kreislauf angeschlossen, durch den ein Medium, beispielsweise ein Kühlmittel, geleitet wird. Von Zeit zu Zeit müssen die Rohre gereinigt werden, da sich mit der Zeit im Innern der Rohre Ablagerungen und/oder Verunreinigungen bilden, die in der Regel dem durch die Rohre geleiteten Medium entstammen. Werden die Ablagerungen zu groß, kann nicht mehr ausreichend Medium durch die Rohre geleitet werden oder ein Rohr verstopft vollständig.

Aus dem Stand der Technik sind bereits Verfahren und Vorrichtungen zur Innenreinigung von Rohren mit stirnseitig offenen Enden bekannt.

So offenbart die WO 2015/144889 A1 ein Verfahren und eine Vorrichtung zum Reinigen von Rohrbündeln, bei der eine Reinigungsvorrichtung mit einer Reinigungseinrichtung vorgesehen ist. Die Reinigungseinrichtung weist einen Hochdruckschlauch auf, der mittels einer Vortriebseinrichtung in ein Rohr eingeschoben wird. Die Vortriebseinrichtung weist hierzu eine Antriebsrolle und eine Andrückrolle auf. Der Hochdruckschlauch (HD-Schlauch) weist an seinem vorderen Ende eine Düse auf. Flüssigkeit wird unter Hochdruck durch den Schlauch geleitet und strömt aus Öffnungen der Düse aus, wodurch Verunreinigungen im Rohr beseitigt werden können.

Die aus den Öffnungen der Düse in Form von Strahlen strömende Flüssigkeit zerkleinert die Verunreinigungen und löst sie von der Rohrinnenseite. Die Geometrie und Anordnung der Öffnungen an der Düse hat einen großen Einfluss auf die Reinigungsleistung einer Reinigungsvorrichtung. Dabei ist es einerseits von Vorteil, wenn die Strahlen möglichst schmal sind und sich nur wenig auffächern, also einen geringen Öffnungswinkel haben. Dadurch wird der Druck des Strahls maximiert, wodurch an dem Ort, an welchem der Strahl auftrifft, die Reinigungsleistung verbessert wird. Andererseits ist die gereinigte Fläche bei einem schmalen Strahl sehr gering. Im Extremfall kann das dazu führen, dass die Strahlen durch den Vorschub der Düse Furchen in die Verunreinigungen fräsen, wobei jedoch zwischen den Furchen Verunreinigungen verbleiben. Die Vorrichtung der WO 2015/144889 A1 vermag dieses Problem nicht zu lösen.

Die US 8,048,234 B2 offenbart eine Reinigungsvorrichtung für Rohre mit einem Schlauch. Der Schlauch wird von einer Vortriebseinrichtung in axialer Richtung bewegt. Hierzu sind Rollen vorgesehen, die reibschlüssig mit dem Schlauch in Kontakt stehen. Die Vortriebseinrichtung ist in einem drehbaren Gehäuse angeordnet, welches von einem Motor über ein Getriebe um die Hauptachse gedreht wird.

In der DE 693 09 524 T2 wird eine Vorrichtung für die Kanalreinigung offenbart, die im Wesentlichen aus einer fahrbaren, mit einer Druckluft-Ausstoßdüse ausgestatteten Einheit besteht.

Die US 2004/0069331 A1 offenbart eine Baugruppe zum Drehen und axialen Ausrichten eines Hochdruckschlauchs und eines Sprühkopfs um Rückstände aus den Bohrungen von Wärmeübertragungsrohren zu entfernen. Es ist unter anderem ein Auflegearm vorgesehen, welcher den Schlauch in gleichmäßigen Lagen auf einer Schlauchtrommel stapelt.

Darüber hinaus gibt es sogenannte Drehdüsen, die angetrieben durch die Flüssigkeit rotieren und somit die Innenfläche der Rohre besser abdecken. Drehdüsen sind jedoch teuer in der Anschaffung und empfindlich. Zudem rotieren bekannte Drehdüsen oft mit mehreren Tausend Umdrehungen pro Minute. Durch diese hohen Drehzahlen trifft der Wasserstrahl nicht senkrecht auf. Vielmehr wirbelt das Wasser durch die hohen Drehzahlen mehrfach um die Düse herum und trifft dann beinahe tangential auf die Verunreinigungen auf, wodurch die Energie des Wasserstrahls unter Umständen nicht mehr genügt, um die Verunreinigungen zu entfernen. Auch sind derart hohe Drehzahlen bei der Rohrreinigung von Wärmetauschern im industriellen Bereich oft nicht notwendig. Es gibt auch ölgebremste Drehdüsen mit geringeren Drehzahlen. Bei derartigen Düsen geht jedoch durch die Ölbremsung Energie verloren, wodurch die Reinigungsleistung abnimmt. Das Reinigungsergebnis solcher Düsen ist daher nicht zufriedenstellend. Die Verwendung von kommerziell erhältlichen Drehdüsen ist somit insgesamt unbefriedigend.

Aufgabe der Erfindung war daher eine preiswerte Verbesserung der Reinigungsleistung bei Verfahren und Vorrichtungen zum Reinigen von Rohren mit stirnseitig offenen Enden.

Diese Aufgabe wird durch ein Verfahren zur Innenreinigung von Rohren mittels einer Reinigungsvorrichtung gemäß Anspruch 1 gelöst.

Die Reinigungsvorrichtung weist einen Schlauch und eine Vortriebseinheit zum Bewegen des Schlauchs entlang einer Hauptachse H der Vortriebseinheit auf, wobei die Vortriebseinheit einen Vortrieb aufweist, der reibschlüssig mit dem Schlauch verbunden ist und mittels dem der Schlauch entlang der Hauptachse H in eine Axialbewegung versetzt wird. Die Vortriebseinheit wird während der Axialbewegung des Schlauchs in eine Rotationsbewegung um die Hauptachse H versetzt, wobei der Vortrieb die Rotationsbewegung auf den Schlauch überträgt und wobei die Rotationsbewegung der Vortriebseinheit eine Pendelbewegung ist.

Ein Schlauch unterscheidet sich von einer Reinigungslanze in erster Linie durch eine Elastizität, die es erlaubt, auch nicht-gerade Rohre zu reinigen. Eine Reinigungslanze ist starr. Mit einer Reinigungslanze können nur gerade Rohre gereinigt werden. Bei dem Schlauch handelt es sich bevorzugt um einen HD-Schlauch. Der Schlauch ist bevorzugt zumindest teilweise aus einem Kunststoff, insbesondere einem Elastomer gefertigt. Der Schlauch kann eine Verstärkungseinlage, insbesondere eine Drahteinlage aufweisen. Besonders vorteilhaft ist es, wenn der Schlauch zumindest teilweise aus Kautschuk gefertigt ist.

Der Schlauch ist bevorzugt mit einer Quelle für Reinigungsmedium verbunden, insbesondere einer Quelle, die Wasser unter hohem Druck von bis zu 3000 bar bereitstellt.

An einem vorderen Ende des Schlauchs ist bevorzugt eine Düse mit einem oder mehreren Austrittslöchern für Reinigungsmedium vorgesehen.

Bei aus dem Stand der Technik bekannten Reinigungsvorrichtungen kommt es zu der eingangs beschriebenen Furchenbildung, die ein unzureichendes Reinigungsergebnis zur Folge hat. Reinigungsmedium, welches durch die Düsen austritt, strömt aufgrund des in dem Rohr vorherrschenden Drucks in axialer Richtung aus dem Rohr heraus, insbesondere entgegengesetzt zu der Vortriebsrichtung der Reinigungsvorrichtung. In parallel zur Hauptachse H verlaufenden Furchen kann das Reinigungsmedium fast ohne Widerstand abfließen.

Durch die Rotationsbewegung um die Hauptachse H werden parallel zur Hauptachse verlaufende Furchen vermieden. Die Austrittslöcher einer vorne an dem Schlauch angebrachten Düse bewegen sich vielmehr auf geschwungenen Bahnen. Werden die Axial- und die Rotationsgeschwindigkeit richtig gewählt, entstehen mit der Erfindung überhaupt keine Furchen mehr, da die gesamte Innenfläche des Rohrs mit Wasser beaufschlagt wird. Zusätzlich kann ein Düsenträger mit verschiedenen Düseneinsätzen verwendet werden, der zu einer zusätzlichen Überschneidung der Bahnen führt, sodass die Innenfläche noch gründlicher gereinigt wird.

Die Rotationsbewegung führt dazu, dass in der gleichen Zeit eine größere Fläche auf der Innenseite eines Rohrs von dem Wasserstrahl abgedeckt wird. Im Gegensatz zu Drehdüsen kann dabei durch die Verwendung von Düsen mit Austrittsöffnungen senkrecht zur Vortriebsrichtung sichergestellt werden, dass der Wasserstrahl senkrecht, also mit maximaler Energie, auf die Verunreinigungen trifft. Dadurch wird die Reinigungsleistung verbessert.

Wie oben beschrieben wurde, können mit einem Schlauch auch Rohre mit Biegungen gereinigt werden. Es hat sich gezeigt, dass die Pendelbewegung zusätzlich dazu beiträgt, dass der Schlauch durch einen gebogenen Abschnitt gelangt. Dadurch können auch sehr enge Biegungen und dahinterliegende Abschnitte mit der erfindungsgemäßen Vorrichtung gereinigt werden.

Das Reinigungsbild kann durch eine Veränderung der Rotations- und Axialbewegung beeinflusst und so auf jedes konkret zu reinigende Rohr bzw. dessen Verunreinigung angepasst werden. Auf diese Weise kann mit ein- und derselben Reinigungsvorrichtung und sogar ein- und derselben Düse eine große Bandbreite von Verschmutzungsgraden abgedeckt werden. So können stark verschmutzte Rohre mittels eines "engmaschigen" Reinigungsbildes besonders gründlich gereinigt bzw. stark anhaftender Schmutz so besser entfernt werden, wohingegen leicht verschmutzte Rohre auf Basis eines "weitmaschigen" Reinigungsbildes schneller gereinigt bzw. weniger stark anhaftender Schmutz schneller aber genauso gründlich entfernt werden können. In beiden Fällen muss nur genau so viel Arbeitszeit, Reinigungsmedium und Energie für die Reinigung eingesetzt werden muss, wie es nötig ist. Zudem kann durch eine Drehung ausgeschlossen werden, dass der aus der Düse austretende Strahl des Reinigungsmediums beim Einführen und Herausziehen des Schlauches mehrmals entlang derselben axialen Linie geführt wird, wodurch die Gefahr einer Beschädigung der Wandung des Rohres verringert wird.

Die Rotationsbewegung kann grundsätzlich manuell bewirkt werden. Hierzu kann das Reinigungspersonal die Vortriebseinheit manuell um die Hauptachse H drehen. Der Schlauch wird wie gehabt durch den Reibschluss in eine Rotationsbewegung versetzt. Das Reinigungspersonal kann dadurch die Bewegung des Schlauchs unmittelbar beeinflussen, variieren und somit direkt steuern. Eine manuelle Rotationsbewegung ist jedoch aus Arbeitsschutzgründen weniger bevorzugt. Bevorzugt ist vielmehr eine zumindest teilautomatisierte oder sogar eine vollautomatisierte Rotationsbewegung vorgesehen. Hierzu umfasst die Reinigungsvorrichtung bevorzugt einen Rotationsantrieb und eine Steuerung. Eine teil- oder vollautomatisierte Rotationsbewegung führt zu einem reproduzierbaren Reinigungsergebnis.

Bei einer teilautomatisierten Rotationsbewegung kann beispielsweise vorgesehen sein, dass der Rotationsantrieb die Rotationsbewegung ausführt, wobei das Reinigungspersonal die Rotationsbewegung während des Reinigungsprozesses mittels der Steuerung nach Belieben starten und stoppen kann. Alternativ kann bei der teilautomatisierten Rotationsbewegung ein Totmannschalter vorgesehen sein. Der Reinigungsprozess läuft nur, solange der Totmannschalter gedrückt ist. Wird der Totmannschalter losgelassen, wird bevorzugt die Quelle des Wasserdrucks abgeschaltet, der Vortrieb gestoppt und die Rotationsbewegung gestoppt.

Bei der vollautomatisierten Rotationsbewegung löst das Reinigungspersonal nur den Start des Reinigungsprozesses aus und die Reinigungsvorrichtung vollführt den Reinigungsprozess mittels der Steuerung selbstständig.

Auch die Axialbewegung des Schlauchs bzw. die Aktivierung des Vortriebs ist bevorzugt teil- oder vollautomatisiert. Zusammen mit der Automatisierung der Rotationsbewegung ist das Reinigungsbild dann vordefinierbar, sodass die Reinigungsvorrichtung gezielt auf verschiedene Rohre und/oder verschiedene Verschmutzungsgrade eingestellt werden kann.

Die Rotationsbewegung der Vortriebseinheit ist eine Pendelbewegung. Unter einer Pendelbewegung wird eine Rotationsbewegung mit zwei definierten Endlagen verstanden, zwischen denen die Vortriebseinheit wiederholt hin und her bewegt wird. Eine Pendelbewegung hat im Vergleich mit einer kontinuierlichen Rotationsbewegung den Vorteil, dass der Schlauch nicht in sich verdreht wird, da eine solche Beanspruchung zu einer Beschädigung des Schlauchs führen kann. Bevorzugt erfolgt die Pendelbewegung zwischen den zwei Endlagen um einen Winkel von φ ≤ 360°. Die zwei Endlagen der Vortriebseinheit sind im Falle φ = 360 identisch. Je nach Art der verwendeten Düse kann auch ein Winkel von φ ≤ 270° ausreichend sein, wodurch der Schlauch weniger stark beansprucht wird.

In dem Schlauch entsteht ein von der Förderstrecke abhängiger Druckverlust, der sich nachteilig auf das Reinigungsergebnis auswirkt. Das durch den Schlauch förderbare Volumen an Reinigungsmedium ist ferner begrenzt. Der Druck und damit die kinetische Energie des austretenden Reinigungsmediums nehmen mit zunehmender Anzahl an Austrittslöchern ab. Besonders bevorzugt weist die Düse daher zwei um 180° um die Hauptachse H versetzte, also gegenüberliegende Austrittslöcher auf. Der Drehwinkel der Pendelbewegung wird bevorzugt in Abhängigkeit von der Anzahl der Austrittslöcher gewählt. Bei einer Düse mit zwei Austrittslöchern erfolgt die Pendelbewegung bevorzugt zwischen den zwei Endlagen um einen Winkel von φ ≥ 180°. Die erfindungsgemäße Vorrichtung bietet also den besonderen Vorteil, dass eine Düse mit wenig Austrittslöchern gewählt werden kann, wodurch das Reinigungsmedium mit einer höheren kinetischen Energie auf die Verunreinigungen auftrifft, und dennoch eine größere Fläche mit Wasser beaufschlagt werden kann. Dies führt zu einer wesentlichen Verbesserung der Reinigungswirkung.

Bei vorteilhaften Weiterbildungen ist eine Ausgangslage für die Pendelbewegung vorgesehen, in welcher der Schwerpunkt der Vortriebseinheit direkt unterhalb der Hauptachse H liegt, wobei die Pendelbewegung symmetrisch um die Ausgangslage erfolgt. Von der Ausgangslage wird die Vortriebseinheit dann wechselweise φ/2 in beide Drehrichtungen und zurück gedreht. Durch den Schwerpunkt direkt unterhalb der Vortriebseinheit wird eine Rückkehr der Vortriebseinheit in die Ausgangslage begünstigt. Wird die Pendelbewegung oder der Reinigungsprozess insgesamt beendet, kann beispielsweise ein für die Pendelbewegung zuständiger Antrieb in den Leerlauf geschaltet werden, woraufhin die Vortriebseinheit stehen bleibt.

Die Rotationsbewegung der Vortriebseinheit und die Axialbewegung des Schlauchs werden bevorzugt mittels der Steuerung der Reinigungsvorrichtung aufeinander abgestimmt. Vorzugsweise können in der Steuerung bestimmte Reinigungsprogramme für unterschiedliche Verschmutzungsgrade hinterlegt sein, die sich so auf einfache Weise anwählen lassen. Die Reinigungsprogramme können beispielsweise bestimmte Reinigungsmuster und/oder Vortriebs- und Rotationsgeschwindigkeiten umfassen.

Die Aufgabe der Erfindung wird auch durch eine erfindungsgemäße Reinigungsvorrichtung zur Innenreinigung von Rohren gelöst.

Die Reinigungsvorrichtung umfasst einen Schlauch, ein Gestell und eine Vortriebseinheit zum Bewegen des Schlauchs entlang einer Hauptachse H der Vortriebseinheit, wobei die Vortriebseinheit einen Vortrieb aufweist, der mittels Reibschluss mit dem Schlauch verbunden ist, um den Schlauch entlang der Hauptachse H in eine Axialbewegung zu versetzen. Die Vortriebseinheit ist um die Hauptachse H drehbar in dem Gestell gelagert, wobei der Schlauch durch den Reibschluss in eine Pendelbewegung, versetzbar ist. Die Vortriebseinheit überträgt somit sowohl die Axialbewegung als auch die Rotationsbewegung auf den Schlauch. Wie oben beschrieben führt die kombinierte Bewegung des Schlauchs zu einer verbesserten Reinigung des Inneren von Rohren.

Der Vortrieb umfasst bevorzugt eine oder mehrere Rollen, die reibschlüssig mit dem Schlauch verbunden sind. Bei einer formschlüssigen Verbindung wäre ein spezieller Schlauch erforderlich, was die Reinigungsvorrichtung in der Herstellung teurer machen würde. Durch die reibschlüssige Verbindung wird das vermieden. Die Rollen sind bevorzugt jeweils in der Vortriebseinheit drehbar gelagert, insbesondere um eine Drehachse, die windschief zu der Hauptachse H und in einer Ebene, die senkrecht zu der Hauptachse H angeordnet ist, verläuft. Besonders bevorzugt sind mehrere Rollen vorgesehen, die jeweils um eine Drehachse drehbar sind, wobei die Drehachsen parallel zueinander verlaufen. Als besonders vorteilhaft wird es angesehen, wenn die Rollen bezüglich des Schlauchs gegenüberliegend angeordnet sind. Die Rollen werden dann in entgegengesetzten Richtungen an den Schlauch gepresst. Dadurch wird der Schlauch zwischen den Rollen eingeklemmt, wodurch die Reibhaftung vergrö-ßert und der Schlupf verringert wird. Hierzu ist bevorzugt zumindest eine der beiden Rollen an einem Exzenterelement angeordnet. Durch das Exzenterelement können die Position dieser Rolle und dadurch der Abstand zwischen den Rollen verändert werden. Auf diese Weise kann der Anpressdruck eingestellt und bei Bedarf können die Rollen an Schläuche mit unterschiedlichen Durchmessern angepasst werden.

Der Vortrieb ist bevorzugt automatisiert oder teilautomatisiert. Vorteilhafterweise umfasst der Vortrieb hierzu einen Servomotor, der eine oder mehrere der Rollen antreibt. Bevorzugt sind die Rollen derart miteinander gekoppelt, dass nur eine Rolle von dem Servomotor angetrieben werden muss und dass alle weiteren Rollen über die angetriebene Rolle angetrieben werden. Ein Servomotor ermöglicht eine präzise Axialbewegung des Schlauchs. Besonders bevorzugt wird die eine Rolle angetrieben und die andere Rolle weist das Exzenterelement auf.

Die Vortriebseinheit umfasst bevorzugt ein Zahnrad, mittels dem die Vortriebseinheit um die Hauptachse H drehbar ist. Das Zahnrad kann mit verschiedenen Antrieben verbunden und von diesen angetrieben werden, ohne dass eine Anpassung der Vortriebseinheit erforderlich ist. Die Reinigungsvorrichtung ist dadurch kostengünstiger in der Herstellung und kann auch nachträglich auf einfache Weise an einen neuen Antrieb angepasst werden.

Zur Ermöglichung einer Teil- oder Vollautomatisierung der Rotationsbewegung weist die Reinigungsvorrichtung einen Pendelantrieb auf, mittels dem die Vortriebseinheit drehbar ist.

Der Pendelantrieb ist ein Rotationsantrieb, der eingerichtet ist, die Vortriebseinheit in die oben beschriebene Pendelbewegung zu versetzen. Mit der erfindungsgemäßen Reinigungsvorrichtung kann wie oben beschrieben ein vordefiniertes Reinigungsbild erzeugt werden. Bei vorteilhaften Weiterbildungen ist hierzu eine Steuerung vorgesehen, die mit dem Rotationsantriebs und dem Vortrieb verbunden ist. Die Steuerung ermöglicht eine präzise Aktivierung des Rotationsantriebs und des Vortriebs, wodurch die axiale und rotatorische Bewegung des Schlauchs sehr genau steuerbar ist. Auf diese Weise kann bei bestimmungsgemäßem Gebrauch das gewünschte Reinigungsbild erzeugt werden.

Der Rotationsantrieb weist bevorzugt einen an dem Gestell abgestützten Motor, insbesondere einen pneumatischen Motor oder einen Servomotor auf, mittels dem das Zahnrad drehbar ist. Ein Servomotor ist besonders einfach in die Steuerung der Reinigungsvorrichtung integrierbar, insbesondere dann, wenn auch der Vortrieb automatisiert oder teilautomatisiert ist und einen Servomotor umfasst. Ein pneumatischer Motor ist besonders dann vorteilhaft, wenn am Einsatzort ohnehin ein Druckluftanschluss vorhanden ist. Anders als ein Servomotor kann ein pneumatischer Motor auch in Bereichen eingesetzt werden, in denen nur explosionsgeschützte Geräte eingesetzt werden dürfen. Die Steuerung ist bevorzugt dazu eingerichtet den Rotationsantrieb, insbesondere den Servomotor oder den pneumatischen Motor alternierend in die eine und in die entgegengesetzte andere Drehrichtung zu versetzen, so dass die Vortriebseinheit in eine Pendelbewegung versetzt wird, bevorzugt in eine Pendelbewegung zwischen zwei Endlagen, die um einen Winkel von φ ≤ 360°, besonders bevorzugt um einen Winkel von φ ≤ 270° voneinander entfernt sind.

Alternativ kann der Rotationsantrieb ein Zahnstangengetriebe umfassen, wobei das Zahnstangengetriebe das Zahnrad und eine an dem Gestell hin und her bewegliche Zahnstange umfasst und wobei mittels dem Zahnstangengetriebe eine lineare Bewegung der Zahnstange in eine Drehung des Zahnrads und damit der Vortriebseinheit umgewandelt wird.

Die Zahnstange verläuft entlang einer Zahnstangenachse Z, die windschief zu der Hauptachse H und in einer Ebene verläuft, die senkrecht zu der Hauptachse H liegt. Zahnstange und Zahnrad stehen dabei in unmittelbarem Kontakt. Dadurch sind neben der Zahnstange und dem Zahnrad keine weiteren Getriebebauteile nötig, was den Aufbau des Rotationsantriebs vereinfacht. Die Zahnstange bildet zusammen mit dem Zahnrad ein Getriebe, dass die Vortriebseinheit in eine Pendelbewegung versetzt, bevorzugt eine Pendelbewegung zwischen zwei Endlagen, die um einen Winkel von φ ≤ 360°, besonders bevorzugt um einen Winkel von φ ≤ 270°, voneinander entfernt sind.

Die Zahnstange ist bevorzugt mittels zweier einfach wirkender Hubzylinder oder mittels eines doppeltwirkenden Hubzylinders linear bewegbar, die jeweils Bestandteile des Rotationsantriebs sind, wobei der oder die Hubzylinder an dem Gestell abgestützt ist/sind. Hierbei haben sich pneumatisch betriebene Hubzylinder als besonders vorteilhaft erwiesen, da sie trotz der durch das Austreten der gelösten Ablagerungen aus dem Rohr auftretenden Verschmutzung wartungsarm sind.

Der Schlauch steht im Betrieb unter hohem Druck. Infolgedessen und aufgrund der Axial- und Rotationsbewegung des Schlauchs bewegen sich auch solche Abschnitte des Schlauchs, die sich nicht in dem zu reinigenden Rohr befinden. Aus Arbeitsschutzgründen weist die Vortriebseinheit vorteilhafterweise eine Schlauchführung auf, die den Schlauch zumindest abschnittsweise führen kann. Die Schlauchführung erleichtert auch das Ausrichten des Schlauchs zu dem zu reinigenden Rohr. Damit der Vortrieb dennoch reibschlüssig mit dem Schlauch in Kontakt stehen kann, ist bevorzugt vorgesehen, dass die Schlauchführung im Bereich des Vortriebs unterbrochen ist. Auf diese Weise kann der Vortrieb reibschlüssig mit dem Schlauch in Kontakt stehen, während der Schlauch vor und hinter dem Vortrieb geführt wird.

Der Rotationsantrieb ist bevorzugt in einem vorderen Bereich der Reinigungsvorrichtung angeordnet, wobei der vordere Bereich bei bestimmungsgemäßem Gebrauch dem zu reinigenden Rohr zugewandt ist.

Offenbart wird ferner eine Kombination aus einer Reinigungsvorrichtung gemäß der obigen Beschreibung und einem zu reinigenden Rohr, welches sich entlang der Hauptachse H erstreckt.

Das erfindungsgemäße Verfahren wird bevorzugt unter Verwendung der erfindungsgemäßen Reinigungsvorrichtung durchgeführt.

Die Erfindung ist in den Zeichnungen beispielhaft dargestellt. Es zeigt:
- Figur 1: eine perspektivische Ansicht einer ersten Ausführungsform der erfindungsgemäßen Vorrichtung
- Figur 2: eine Draufsicht auf die Vorrichtung gemäß Figur 1
- Figur 3: einen Vertikalschnitt in Längsrichtung durch die Vorrichtung gemäß Figur 1
- Figur 4: eine zweite Ausführungsform der erfindungsgemäßen Vorrichtung in einer Draufsicht

Die in den Figuren 1 bis 3 dargestellte Reinigungsvorrichtung 1 umfasst ein Gestell 3 mit einer Basis 5, einer Stütze 7 und einer Halterung 9 (siehe Figur 1). Die Stütze 7 und die Halterung 9 sind entlang einer Hauptachse H auf der Basis 5 angeordnet, wobei die Halterung 9 in einem vorderen Bereich 11 der Basis 5 und die Stütze 7 in einem hinteren Bereich 13 der Basis 5 angeordnet ist. Bei bestimmungsgemäßem Gebrauch ist der vordere Bereich 11 dem zu reinigenden Rohr 12 zugewandt und der hintere Bereich 13 von dem Rohr 12 abgewandt (siehe Figur 2).

In der Stütze 7 ist eine Kunststoffbuchse 15 angeordnet. Die Halterung 9 umfasst einen Kunststoffblock 17. Die Reinigungsvorrichtung 1 umfasst ferner eine Vortriebseinheit 21, die in der Kunststoffbuchse 15 und dem Kunststoffblock 17 gelagert und dadurch um die Hauptachse H drehbar in dem Gestell 3 gelagert ist. Die Reinigungsvorrichtung 1 umfasst ferner einen Rotationsantrieb 22, mittels dem die Vortriebseinheit 21 drehbar ist.

Die Vortriebseinheit 21 umfasst ein zentrales Gehäuse 23 mit zwei koaxialen Durchbrüchen 25, 27 entlang der Hauptachse H (siehe Figur 3). Auf der Außenseite 29 des Gehäuses 23 und hinter dem ersten Durchbruch 25 ist ein erster Führungsblock 31 angeordnet, der mit dem Gehäuse 23 fest verbunden ist. Der erste Führungsblock 31 weist eine zu dem ersten Durchbruch 25 koaxiale erste Führungsbohrung 35 auf. In der ersten Führungsbohrung 35 ist eine erste Hohlwelle 37 angeordnet. Die erste Hohlwelle 37 wird in einer ersten Buchse 38 geführt, sodass sie relativ zu dem ersten Führungsblock 31 axial verschiebbar ist. Zwischen der ersten Hohlwelle 37 und der Außenseite 29 des Gehäuses 23 ist eine erste Druckfeder 39 angeordnet. Die erste Hohlwelle 37 ist um die Hauptachse H drehbar in der Kunststoffbuchse 15 gelagert.

Die erste Hohlwelle 37 weist eine entlang der Hauptachse H verlaufende, teilweise konische Bohrung 43 auf, die in eine zylindrische Bohrung der Hohlwelle 37 übergeht und deren größter Innendurchmesser an einem Ende 45 vorgesehen ist. Die konische Bohrung 43 erleichtert dadurch das Einführen eines Schlauchs 47 in die erste Hohlwelle 37. Durch die konische Bohrung 43 ist die erste Hohlwelle 37 also gefast, wodurch eine Beschädigung des Schlauches vermieden wird.

In dem ersten Führungsblock 31 ist eine senkrecht zu der ersten Führungsbohrung 35 angeordnete erste Sensorbohrung 51 vorgesehen, in welcher ein erster Sensor 53 angeordnet ist. Die erste Hohlwelle 37 weist eine erste Vertiefung 55 auf, die mit dem ersten Sensor 53 zusammenwirkt. In der dargestellten Position ist die erste Druckfeder 39 unbelastet und der erste Sensor 53 auf die erste Vertiefung 55 gerichtet.

Auf der Außenseite 29 des Gehäuses 23 und vor dem zweiten Durchbruch 27 ist ein zweiter Führungsblock 61 angeordnet, der einerseits mit dem Gehäuse 23 und andererseits mit einem Zwischenstück 67 fest verbunden ist. Der zweite Führungsblock 61 weist eine zweite Führungsbohrung 63 auf, die koaxial zu dem zweiten Durchbruch 27 verläuft. In der zweiten Führungsbohrung 63 ist eine zweite Buchse 69 angeordnet, in der eine zweite Hohlwelle 65 relativ zu dem zweiten Führungsblock 61 axial verschiebbar angeordnet ist. In axialer Richtung ist zwischen der zweiten Hohlwelle 65 und der Außenseite 29 des Gehäuses 23 eine zweite Druckfeder 70 angeordnet.

In dem zweiten Führungsblock 61 ist eine senkrecht zu der zweiten Führungsbohrung 63 angeordnete zweite Sensorbohrung 57 vorgesehen, in welcher ein zweiter Sensor 58 angeordnet ist. Die zweite Hohlwelle 65 weist eine zweite Vertiefung 59 auf. Der zweite Sensor 58 ist in der dargestellten Position der zweiten Hohlwelle 65 auf die zweite Vertiefung 59 gerichtet, die zweite Druckfeder 70 ist entspannt.

Die Vertiefungen 55, 59 befinden sich auf den Außenseiten der ersten und zweiten Hohlwelle 37, 65. Somit stehen sie nicht in direktem Kontakt mit dem Raum, in welchem sich der Schlauch befindet. Die Gefahr, dass die Vertiefungen 55, 59 verschmutzen, ist dadurch verringert. Bei anderen Ausführungsformen kann in den Vertiefungen 55, 59 jeweils eine durchgehende Bohrung mit geringem Durchmesser vorgesehen sein. Dadurch kann beispielsweise Wasser, das sich in den Vertiefungen 55, 59 sammelt, ablaufen.

Eine entlang der Hauptachse H verlaufende dritte Hohlwelle 71 ist mit dem Zwischenstück 67 drehfest verbunden und ragt auf der dem zweiten Führungsblock 61 abgewandten Seite des Zwischenstücks 67 aus dem Zwischenstück 67 heraus.

Die dritte Hohlwelle 71 verläuft außerhalb des Zwischenstücks 67 durch eine Bohrung 73 des Kunststoffblocks 17 hindurch und ragt mit einem Ende 74 auf der dem Zwischenstück 67 abgewandten Seite des Kunststoffblocks 17 aus der Bohrung 73 heraus. Die dritte Hohlwelle 71 ist derart in dem Kunststoffblock 17 gelagert, dass sie relativ zu der Halterung 9 um die Hauptachse H drehbar ist.

Im Innern des Kunststoffblocks 17 ist ein Zahnrad 75 verdrehsicher auf der dritten Hohlwelle 71 angeordnet. Das Zahnrad 75 bildet gemeinsam mit einer windschief zu der Hauptachse H entlang einer Zahnstangenachse Z verlaufenden Zahnstange 77 des Gestells 3 ein Zahnstangengetriebe 79 des Rotationsantriebs 22, wobei die Zahnstangenachse Z in einer Ebene verläuft, die senkrecht zu der Hauptachse H liegt. Die Zahnstange 77 wird von zwei gegenüberliegenden, einfachwirkenden, druckluftbetriebenen Hubzylindern 80a, 80b des Rotationsantriebs 22 hin- und her bewegt (siehe Figur 2). In Figur 1 ist die Vortriebseinheit 21 gegenüber der Darstellung der Figur 2 um einen Winkel von etwa 15° um die Hauptachse H gedreht.

In der Figur 1 ist die Vortriebseinheit 21 in einer Endlage dargestellt. Wird die Zahnstange 77 von den Hubzylindern 80a, 80b axial bewegt, so werden das Zahnrad 75 und darüber die dritte Hohlwelle 71 um die Hauptachse H gedreht. Das Zwischenstück 67 dreht sich ebenfalls, da es mit der dritten Hohlwelle 71 verbunden ist. Über das Zwischenstück 67 werden weiter die zweite Hohlwelle 65 und der zweite Führungsblock 61 sowie das mit dem zweiten Führungsblock 61 fest verbundene Gehäuse 23 mit gedreht. Gleiches gilt für den mit dem Gehäuse 23 verbundenen ersten Führungsblock 31 und die erste Hohlwelle 37 und die Kunststoffbuchse 15. Auf diese Weise kann die gesamte Vortriebseinheit 21 relativ zu dem Gestell 3 um die Hauptachse H in eine Rotationsbewegung versetzt werden. Die Hubzylinder 80a, 80b fahren wechselweise ein und aus. Dadurch wird die Vortriebseinheit 21 in eine Pendelbewegung versetzt.

Im Innern 81 des Gehäuses 23 sind zwei Führungshülsen 83, 85 für den Schlauch 47 angeordnet (siehe Figur 3). Die erste Führungshülse 83 ist an der Innenseite 87 des Gehäuses 23 derart benachbart zu dem ersten Durchbruch 25 angeordnet, dass ihre Bohrung in den ersten Durchbruch 25 übergeht. Die zweite Führungshülse 85 ist an der Innenseite derart benachbart zu dem zweiten Durchbruch 27 angeordnet, dass ihre Bohrung in den zweiten Durchbruch 27 übergeht. Beide Führungshülsen 83, 85 verlaufen koaxial zu der Hauptachse H.

Um den Schlauch 47 in eine Axialbewegung zu versetzen weist die Vortriebseinheit 21 im Innern 81 des Gehäuses 23 eine Antriebsrolle 91 und eine Andrückrolle 93 auf. Die Rollen 91, 93 sind jeweils um eine windschief zu der Hauptachse H verlaufenden Drehachse X, Y drehbar, wobei die Drehachsen X, Y jeweils in einer Ebene verlaufen, die senkrecht zu der Hauptachse H liegt. Beide Rollen 91, 93 weisen jeweils eine am jeweiligen Außenumfang verlaufende Umfangsnut 95, 97 auf, in denen der Schlauch 47 bei bestimmungsgemä-ßem Gebrauch aufgenommen wird. Die Rollen 91, 93 sind im Bereich der Nuten 95, 97 gummiert und bewegen den Schlauch 47 mittels Reibschluss. Der Abstand zwischen den Drehachsen X, Y ist mittels eines Exzenterelements (nicht dargestellt) der Andrückrolle 93 einstellbar, sodass der Anpressdruck eingestellt und/oder Schläuche mit verschiedenen Durchmessern durch die Vortriebseinheit 21 bewegt werden können.

Die Rollen 91, 93 sind Teil eines Vortriebs 94 der Vortriebseinheit 21. Der Vortrieb 94 umfasst ferner einen Servomotor 99, der die Antriebsrolle 91 direkt antreibt. Die Rollen 91, 93 sind über Zahnräder 100 (nur ein Zahnrad ist dargestellt) miteinander gekoppelt, sodass auch die Andrückrolle 93 angetrieben ist.

Die Hohlwellen 37, 65, 71, das Gehäuse 23 und die Führungshülsen 83, 85 bilden gemeinsam eine Schlauchführung 101 für den Schlauch 47. Der Schlauch 47 verläuft ausgehend von dem Ende 45 nacheinander durch die erste Hohlwelle 37, durch die erste Druckfeder 39, durch den ersten Durchbruch 25, durch die erste Führungshülse 83, durch das Innere 81 des Gehäuses 23, durch die zweite Führungshülse 85, durch den zweiten Durchbruch 27, durch die zweite Druckfeder 70, durch die zweite Hohlwelle 65 und durch die dritte Hohlwelle 71. Am Ende 74 der dritten Hohlwelle 71 tritt der Schlauch 47 ins Freie und wird dort bei bestimmungsgemäßem Gebrauch in ein zu reinigendes Rohr 12 geleitet. Die Reinigungsvorrichtung 1 wird derart positioniert, dass das zu reinigende Rohr 12 entlang der Hauptachse H verläuft (siehe Figur 2).

Zwischen den Führungshülsen 83, 85 ist die Schlauchführung 101 unterbrochen, damit die Rollen 91, 93 Kontakt zu dem Schlauch 47 erhalten und diesen eine Axialbewegung versetzen können. Die Rollen 91, 93 klemmen den Schlauch 47 zwischen ihren Umfangsnuten 95, 97 ein und sind dadurch reibschlüssig mit dem Schlauch 47 verbunden. Eine Drehung der Antriebsrolle 91 führt somit zu einer Axialbewegung des Schlauchs 47 in der Schlauchführung 101 entlang der Hauptachse H.

Bei bestimmungsgemäßem Gebrauch wird der Schlauch 47 mittels des Vortriebs 94 in eine Axialbewegung versetzt und gleichzeitig wird die Vortriebseinheit 21 mittels der Hubzylinder 80a, 80b in eine Pendelbewegung um die Hauptachse H versetzt. Durch die reibschlüssige Verbindung zwischen den Rollen 91, 93 und dem Schlauch 47 wird die Pendelbewegung der Vortriebseinheit auf den Schlauch 47 übertragen, sodass der Schlauch 47 ebenfalls um die Hauptachse H gedreht wird.

An der Spitze 103 des Schlauchs 47 ist eine Düse (nicht dargestellt) befestigt. Die Düse weist einen gegenüber dem Schlauch 47 größeren Querschnitt auf. Die an der Spitze des Schlauchs 47 angeordnete Düse weist exzentrisch angeordnete Austrittslöcher für Reinigungswasser auf. Durch die gleichzeitige Rotations- und Axialbewegung des Schlauchs 47 bewegen sich die Austrittslöcher beispielswiese auf geschwungenen Bahnen und erzeugen dabei ein vordefiniertes Reinigungsbild auf den Innenseiten des Rohrs 12. Durch die geschwungenen Bahnen werden die Innenseiten des Rohrs 12 im Vergleich mit einer reinen Axialbewegung des Schlauchs 47 umfassender gereinigt. Das Reinigungsbild kann durch eine Veränderung der Rotations- und Axialbewegung beeinflusst und so auf jedes konkret zu reinigende Rohr bzw. den jeweilig vorgefundenen Verschmutzungsgrad und/oder die Verschmutzungsart angepasst werden. Auf diese Weise kann mit ein- und derselben Reinigungsvorrichtung eine große Bandbreite von Verschmutzungsgraden abgedeckt werden. So können stark verschmutzte Rohre mittels eines "engmaschigen" Reinigungsbildes besonders gründlich gereinigt bzw. stark anhaftender Schmutz entfernt werden, wohingegen leicht verschmutzte Rohre auf Basis eines "weitmaschigen" Reinigungsbildes schneller gereinigt bzw. weniger stark anhaftender Schmutz schneller und ebenso gründlich entfernt werden können, wodurch jeweils nur genau so viel Arbeitszeit, Reinigungsmedium und Energie für die Reinigung eingesetzt werden muss, wie nötig ist.

Auf dem vor der ersten Hohlwelle 37 liegenden Bereich des Schlauchs 47 kann ein kugelförmiges Stopperelement 104 befestigt werden. Zur Schaffung einer Redundanz können auch mehrere Stopperelemente 104 vorgesehen sein. Das Stopperelement 104 wirkt als Endanschlag für die Axialbewegung des Schlauchs 47. Wird der Schlauch 47 entlang der Hauptachse H bis zu einer Solltiefe in das zu reinigende Rohr 12 hinein bewegt und ist ein solches Stopperelement 104 an entsprechender Position auf dem Schlauch 47 positioniert, stößt das Stopperelement 104 an die erste Hohlwelle 37 und drückt die erste Hohlwelle 37 in axialer Richtung gegen die erste Druckfeder 39 (siehe Figur 3). Die erste Druckfeder 39 wird dadurch komprimiert und die erste Vertiefung 55 wird von dem ersten Sensor 53 weg bewegt. Der erste Sensor 53 registriert diese Bewegung, da er nunmehr unmittelbar auf die Umfangsfläche der ersten Hohlwelle 37 gerichtet ist. Eine Steuerung der Reinigungsvorrichtung 1 erhält das Signal des ersten Sensors 53 und stoppt den Servomotor 99, sodass der Schlauch 47 nicht weiter in das Rohr 12 hinein bewegt wird.

Bei der Inbetriebnahme der Reinigungsvorrichtung 1 wird der Schlauch 47 manuell ausgehend von der ersten Hohlwelle 37 durch die Schlauchführung 101 bewegt, bis der Schlauch 47 an dem Ende 74 der dritten Hohlwelle 71 ins Freie tritt. Von dort kann er in das Rohr 12 hinein bewegt werden und dessen Innenseite reinigen.

Wird der Schlauch 47 nach einem Reinigungsvorgang aus dem Rohr 12 bewegt, soll er von dem Vortrieb 94 nur bis zu einem vorbestimmten Punkt zurück bewegt werden. Insbesondere soll verhindert werden, dass der Schlauch 47 vollständig aus der Vortriebseinheit 21 herausfällt. Zu diesem Zweck ist die Schlauchführung 101 im Bereich des Zwischenstücks 67 unterbrochen. Ein gabelförmiges Anschlagsteil 105 kann in dem Zwischenstück 67 auf den Schlauch 47 gesteckt werden. Anschließend wird das Anschlagsteil 105 von einer Abdeckung des Zwischenstücks 67 gesichert, die verhindert, dass das Anschlagsteil 105 von dem Schlauch 47 rutscht. Das Anschlagsteil 105 weist eine lichte Weite auf, die größer als der Außendurchmesser des Schlauchs 47, aber kleiner als der Außendurchmesser der Düse ist. Beim Zurückfahren des Schlauchs 47 aus dem Rohr 12 stößt die Düse gegen das Anschlagsteil 105. Das Anschlagsteil 105 wird dadurch in axialer Richtung gegen die zweite Hohlwelle 65 gedrückt und bewegt die zweite Hohlwelle 65 gegen die Kraft der zweiten Druckfeder 70 axial in Richtung des Gehäuses 23. Auf diese Weise wird der zweite Sensordurchbruch 57 von dem zweiten Sensor 58 wegbewegt. Der zweite Sensor 58 registriert diese Bewegung, da er nun nicht mehr auf die zweite Vertiefung 59, sondern unmittelbar auf die Außenumfangsfläche der zweiten Hohlwelle 65 gerichtet ist. Die Steuerung erfasst die Bewegung der zweiten Hohlwelle 65 mittels des zweiten Sensors 58 und stoppt den Servomotor 99, sodass der Schlauch 47 nicht weiter bewegt wird.

Bei anderen Ausführungsformen kann ein zweites gabelförmiges Anschlagsteil zwischen Innenseite 87 und zweitem Führungsblock 61 vorgesehen sein. Hierdurch wird eine Redundanz geschaffen. Das zweite gabelförmige Anschlagsteil kann auch nur als Schlauchfänger und nicht als Schalter ausgebildet sein. Dadurch ist kein zusätzlicher Sensor erforderlich und das zweite gabelförmige Anschlagsteil dient dennoch als zusätzliche Sicherheit, um zu verhindern, dass der Schlauch die Schlauchführung unter Druck stehend verlässt.

Die Figur 4 zeigt eine zweite Ausführungsform der erfindungsgemäßen Reinigungsvorrichtung 1. Diese Ausführungsform entspricht in Teilen der ersten Ausführungsform, weicht jedoch insbesondere hinsichtlich des Rotationsantriebs 22 von der ersten Ausführungsform ab. Bei dem Rotationsantrieb 22 ist weiterhin ein Zahnrad 75 vorgesehen, das bezüglich des Gestells um die Hauptachse H drehbar, aber fest mit der Vortriebseinheit 21 verbunden ist. Eine Drehung des Zahnrads 75 führt somit weiterhin zu einer gleichartigen Drehung der Vortriebseinheit 21 in dem Gestell 3.

Für die Rotationsbewegung ist bei dieser Ausführungsform ein pneumatischer Motor 110 vorgesehen, der an dem Gestell abgestützt ist. Der Motor 110 treibt ein Stirnrad 112 an, das mit dem Zahnrad 75 in Eingriff ist. Eine Drehung des Motors 110 um seine parallel zur Hauptachse H ausgerichteten Motorachse M führt somit zu einer Drehung des Stirnrads 112, des Zahnrads 75 und schließlich der Vortriebseinheit 21.

Der Servomotor 99 ist bei dieser Ausführungsform derart an der Vortriebseinheit 21 angeordnet, dass seine Servomotorachse S senkrecht zu der Drehachse der Antriebsrolle (beides hier nicht sichtbar) verläuft. Konkret ist in diesem Ausführungsbeispiel die Servomotorachse S des Vortriebs wie die Motorachse M des Rotationsantriebs parallel zur Hauptachse H ausgerichtet. Das verleiht der Reinigungsvorrichtung eine kompakte Bauform. Der Servomotor 99 umfasst ein Getriebe 113 zum Umlenken des Antriebsmoments von Servomotor 99 auf die Antriebsrolle 91.

Das Gestell der Reinigungsvorrichtung 1 ist bei dieser Ausführungsform in ein eine Rahmenkonstruktion 114 eingebaut. Die Rahmenkonstruktion 114 ist quaderförmig und weist eine Mehrzahl von Rahmenteilen 116 auf. Die Rahmenteile 116 verlaufen entlang der Kanten eines gedachten Quaders.

In dem vorderen Bereich 11 und dem hinteren Bereich 13 ist die Rahmenkonstruktion 114 an ihren Stirnseiten durch jeweils eine Platte verschlossen. In dem vorderen Bereich 11 wird dadurch verhindert, dass Verschmutzungen aus dem Rohr 12 bis zu dem pneumatischen Motor 110 oder anderen Komponenten gelangen. An der Rahmenkonstruktion 114 sind an gegenüberliegenden Seiten zwei Tragegriffe 118 angeordnet.

Der Abstand zwischen der Drehachse der Antriebsrolle und der Drehachse X der Andrückrolle 93 ist mittels eines Exzenterelements mit Griff 120 einstellbar. Durch das Exzenterelement 120 wird die Andrückrolle 93 mit ihrer Drehachse X relativ zu der Drehachse der Antriebsrolle bewegt. Auf diese Weise kann der Anpressdruck eingestellt und/oder Schläuche mit verschiedenen Durchmessern durch die Vortriebseinheit 21 bewegt werden.

### Bezugszeichenliste

- 1: Reinigungsvorrichtung
- 3: Gestell
- 5: Basis
- 7: Stütze
- 9: Halterung
- 11: vorderer Bereich
- 12: Rohr
- 13: hinterer Bereich
- 15: Kunststoffbuchse
- 17: Kunststoffblock
- 21: Vortriebseinheit
- 22: Rotationsantrieb
- 23: Gehäuse
- 25: erster Durchbruch
- 27: zweiter Durchbruch
- 29: Außenseite
- 31: erster Führungsblock
- 35: erste Führungsbohrung
- 37: erste Hohlwelle
- 38: erste Buchse
- 39: erste Druckfeder
- 43: Bohrung
- 45: Ende
- 47: Schlauch
- 51: erste Sensorbohrung
- 53: erster Sensor
- 55: erste Vertiefung
- 57: zweite Sensorbohrung
- 58: zweiter Sensor
- 59: zweite Vertiefung
- 61: zweiter Führungsblock
- 63: zweite Führungsbohrung
- 65: zweite Hohlwelle
- 67: Zwischenstück
- 69: zweite Buchse
- 70: zweite Druckfeder
- 71: dritte Hohlwelle
- 73: Bohrung
- 74: Ende
- 75: Zahnrad
- 77: Zahnstange
- 79: Zahnstangenantrieb
- 80a: Hubzylinder
- 80b: Hubzylinder
- 81: Inneres
- 83: erste Führungshülse
- 85: zweite Führungshülse
- 87: Innenseite
- 91: Antriebsrolle
- 93: Andrückrolle
- 94: Vortrieb
- 95: Umfangsnut
- 97: Umfangsnut
- 99: Servomotor
- 100: Zahnrad
- 101: Schlauchführung
- 103: Spitze
- 104: Stopperelement
- 105: Anschlagsteil

- 110: pneumatischer Motor
- 112: Stirnrad
- 113: Getriebe
- 114: Rahmenkonstruktion
- 116: Rahmenteil
- 118: Handgriff
- 120: Exzenterelement mit Griff

- H: Hauptachse
- M: Motorachse
- S: Servomotorachse
- X: Drehachse
- Y: Drehachse
- Z: Zahnstangenachse

## Patentansprüche

1. Verfahren zur Innenreinigung von Rohren (12) mittels einer Reinigungsvorrichtung (1), wobei die Reinigungsvorrichtung (1) einen Schlauch (47) und eine Vortriebseinheit (21) zum Bewegen des Schlauchs (47) entlang einer Hauptachse (H) der Vortriebseinheit (21) aufweist, wobei die Vortriebseinheit (21) einen Vortrieb (94) aufweist, der reibschlüssig mit dem Schlauch (47) verbunden ist und mittels dem der Schlauch (47) entlang der Hauptachse (H) in eine Axialbewegung versetzt wird, **dadurch gekennzeichnet, dass** die Vortriebseinheit (21) während der Axialbewegung des Schlauchs (47) in eine Pendelbewegung um die Hauptachse (H) versetzt wird, wobei der Vortrieb (94) die Pendelbewegung auf den Schlauch (47) überträgt.

2. Verfahren nach Anspruch 1,
**dadurch gekennzeichnet, dass** die Pendelbewegung zwischen zwei Endlagen um einen Winkel von ≤ 360° erfolgt.

3. Verfahren nach Anspruch 1 oder 2,
**dadurch gekennzeichnet, dass** eine Ausgangslage für die Pendelbewegung vorgesehen ist, in welcher der Schwerpunkt der Vortriebseinheit (21) direkt unterhalb der Hauptachse (H) liegt, und die Pendelbewegung symmetrisch um die Ausgangslage erfolgt.

4. Verfahren nach einem der vorhergehenden Ansprüche,
**dadurch gekennzeichnet, dass** die Pendelbewegung der Vortriebseinheit (21) und die Axialbewegung des Schlauchs (47) mittels einer Steuerung der Reinigungsvorrichtung (1) aufeinander abgestimmt werden.

5. Reinigungsvorrichtung (1) zur Innenreinigung von Rohren (12) mit einem Schlauch (47), einem Gestell (3) und einer Vortriebseinheit (21) zum Bewegen des Schlauchs (47) entlang einer Hauptachse (H) der Vortriebseinheit (21), wobei die Vortriebseinheit (21) einen Vortrieb (94) aufweist, der mittels Reibschluss mit dem Schlauch (47) verbunden ist, um den Schlauch (47) entlang der Hauptachse (H) in eine Axialbewegung zu versetzen,
**dadurch gekennzeichnet, dass** die Vortriebseinheit (21) um die Hauptachse (H) drehbar in dem Gestell (3) gelagert ist, wobei der Schlauch (47) durch den Reibschluss in eine Pendelbewegung versetzbar ist
wobei ein Pendelantrieb (22) vorgesehen ist, mittels dem die Vortriebseinheit (21) drehbar ist.

6. Reinigungsvorrichtung (1) nach Anspruch 5,
**dadurch gekennzeichnet, dass** der Vortrieb (94) eine oder mehrere Rollen (91, 93) umfasst, die reibschlüssig mit dem Schlauch (47) verbunden sind.

7. Reinigungsvorrichtung (1) nach Anspruch 5 oder 6,
**dadurch gekennzeichnet, dass** die Vortriebseinheit (21) ein Zahnrad (75) umfasst, mittels dem die Vortriebseinheit (21) um die Hauptachse (H) drehbar ist.

8. Reinigungsvorrichtung (1) nach einem der Ansprüche 5 bis 7,
**gekennzeichnet durch** eine Steuerung, die mit dem Pendelantrieb (22) und dem Vortrieb (94) verbunden ist.

9. Reinigungsvorrichtung (1) nacheinem der Ansprüche 5 bis 8,
**dadurch gekennzeichnet, dass** der Pendelantrieb (22) ein Zahnstangengetriebe (79) umfasst, wobei das Zahnstangengetriebe (79) das Zahnrad (75) und eine an dem Gestell (3) hin- und her bewegliche Zahnstange (77) umfasst und wobei mittels dem Zahnstangengetriebe (79) eine lineare Bewegung der Zahnstange (77) in eine Drehung des Zahnrads (75) und damit der Vortriebseinheit (21) umgewandelt wird.

10. Reinigungsvorrichtung (1) nach Anspruch 9,
**dadurch gekennzeichnet, dass** die Zahnstange (77) mittels zweier einfach wirkender Hubzylinder (80a, 80b) oder mittels eines doppeltwirkenden Hubzylinders linear bewegbar ist, wobei der oder die Hubzylinder (80a, 80b) an dem Gestell (3) abgestützt ist/sind.

11. Reinigungsvorrichtung (1) nacheinem der Ansprüche 5 bis 8,
**dadurch gekennzeichnet, dass** der Pendelantrieb (22) einen an dem Gestell (3) abgestützten pneumatischen Motor (110) oder einen Servomotor umfasst, mittels dem das Zahnrad (75) drehbar ist.

12. Reinigungsvorrichtung (1) nach einem der Ansprüche 5 bis 11,
**dadurch gekennzeichnet, dass** die Vortriebseinheit (21) eine Schlauchführung (101) umfasst, die im Bereich des Vortriebs (94) unterbrochen ist.

## Claims

1. A method for cleaning the interior of pipes (12) using a cleaning device (1), wherein the cleaning device (1) has a tube (47) and an advancing unit (21) for moving the tube (47) along a main axis (H) of the advancing unit (21), wherein the advancing unit (21) has a drive (94) which is frictionally connected to the tube (47) and by means of which the tube (47) is moved in an axial direction along the main axis (H),
**characterised in that** the advancing unit (21) is set into a pendulum movement about the main axis (H) during the axial movement of the tube (47), wherein the drive (94) transmits the pendulum movement to the tube (47).

2. The method according to claim 1,
**characterised in that** the pendulum movement between two end positions occurs at an angle of ≤ 360°.

3. The method according to claim 1 or 2,
**characterised in that** a starting position is provided for the pendulum movement, in which the centre of gravity of the advancing unit (21) lies directly below the main axis (H), and the pendulum movement is performed symmetrically about the starting position.

4. The method according to any one of the preceding claims,
**characterised in that** the pendulum movement of the advancing unit (21) and the axial movement of the tube (47) are coordinated using a controller of the cleaning device (1).

5. A cleaning device (1) for cleaning the interior of pipes (12) having a tube (47), a post (3) and an advancing unit (21) for moving the tube (47) along a main axis (H) of the advancing unit (21), wherein the advancing unit (21) has a drive (94) connected to the tube (47) by means of a frictional connection in order to move the tube (47) axially along the main axis (H),
**characterised in that** the advancing unit (21) is rotatably supported about the main axis (H) in the post (3), wherein the tube (47) can be set into a pendulum movement by the frictional connection, wherein a pendulum drive (22) is provided, by means of which the advancing unit (21) can be rotated.

6. The cleaning device (1) according to claim 5,
**characterised in that** the drive (94) comprises one or more rollers (91, 93), which are frictionally connected to the tube (47).

7. The cleaning device (1) according to claim 5 or 6,
**characterised in that** the advancing unit (21) has a pinion (75) by means of which the advancing unit (21) can be rotated about the main axis (H).

8. The cleaning device (1) according to any one of claims 5 to 7,
**characterised by** a controller connected to the pendulum drive (22) and the drive (94).

9. The cleaning device (1) according to any one of claims 5 to 8,
**characterised in that** the pendulum drive (22) has a rack-and-pinion transmission (79), wherein the rack-and-pinion transmission (79) has the pinion (75) and a rack (77) that can be moved back and forth on the post (3), and wherein a linear movement of the rack (77) is converted into a rotation of the pinion (75) and thus of the advancing unit (21) by means of the rack-and-pinion transmission (79).

10. The cleaning device (1) according to claim 9,
**characterised in that** the rack (77) can be moved linearly using two single-acting lift cylinders (80a, 80b) or using a double-acting lift cylinder, wherein the lift cylinder(s) (80a, 80b) are supported on the post (3).

11. The cleaning device (1) according to any one of claims 5 to 8,
**characterised in that** the pendulum drive (22) has a pneumatic motor (110) supported on the post (3) or a servomotor, by means of which the pinion (75) can be rotated.

12. The cleaning device (1) according to any one of claims 5 to 11,
**characterised in that** the advancing unit (21) comprises a tube guide (101) that is interrupted in the region of the drive (94).

## Revendications

1. Procédé de nettoyage intérieur de tubes (12) au moyen d'un dispositif de nettoyage (1), dans lequel le dispositif de nettoyage (1) présente un tuyau (47) et une unité d'avance (21) pour le déplacement du tuyau (47) le long d'un axe principal (H) de l'unité d'avance (21), dans lequel l'unité d'avance (21) présente une avance (94) qui est reliée par friction au tuyau (47) et au moyen duquel le tuyau (47) est amené en un mouvement axial le long de l'axe principal (H),
**caractérisé en ce que** l'unité d'avance (21) est amenée en un mouvement pendulaire autour de l'axe principal (H) pendant le mouvement axial du tuyau (47), dans lequel l'avance (94) transmet le mouvement pendulaire au tuyau (47).

2. Procédé selon la revendication 1,
**caractérisé en ce que** le mouvement pendulaire entre deux positions d'extrémité est effectué sur un angle ≤ 360°.

3. Procédé selon la revendication 1 ou 2,
**caractérisé en ce qu'**une position de départ pour le mouvement pendulaire est prévue, dans laquelle le centre de gravité de l'unité d'avance (21) se trouve directement en dessous de l'axe principal (H), et le mouvement pendulaire est effectué symétriquement autour de la position de départ.

4. Procédé selon l'une quelconque des revendications précédentes,
**caractérisé en ce que** le mouvement pendulaire de l'unité d'avance (21) et le mouvement axial du tuyau (47) sont adaptés l'un à l'autre au moyen d'une commande du dispositif de nettoyage (1).

5. Dispositif de nettoyage (1) pour le nettoyage intérieur de tubes (12) avec un tuyau (47), un bâti (3) et une unité d'avance (21) pour le déplacement du tuyau (47) le long d'un axe principal (H) de l'unité d'avance (21), dans lequel l'unité d'avance (21) présente une avance (94) qui est reliée par friction au tuyau (47) afin d'amener le tuyau (47) en un mouvement axial le long de l'axe principal (H),
**caractérisé en ce que** l'unité d'avance (21) est logée de manière rotative dans le bâti (3) autour de l'axe principal (H), dans lequel le tuyau (47) peut être amené en un mouvement pendulaire par la friction,
dans lequel un entraînement pendulaire (22) est prévu, au moyen duquel l'unité d'avance (21) peut être tournée.

6. Dispositif de nettoyage (1) selon la revendication 5,
**caractérisé en ce que** l'avance (94) comporte un ou plusieurs rouleaux (91, 93) qui sont reliés par friction au tuyau (47).

7. Dispositif de nettoyage (1) selon la revendication 5 ou 6,
**caractérisé en ce que** l'unité de d'avance (21) comporte une roue dentée (75), au moyen de laquelle l'unité d'avance (21) est rotative autour de l'axe principal (H).

8. Dispositif de nettoyage (1) selon l'une quelconque des revendications 5 à 7,
**caractérisé par** une commande qui est reliée à l'entraînement pendulaire (22) et à l'avance (94).

9. Dispositif de nettoyage (1) selon l'une quelconque des revendications 5 à 8,
**caractérisé en ce que** l'entraînement pendulaire (22) comporte un engrenage à crémaillère (79), dans lequel l'engrenage à crémaillère (79) comporte la roue dentée (75) et une crémaillère (77) mobile alternativement au niveau du bâti (3) et dans lequel un mouvement linéaire de la crémaillère (77) est converti en une rotation de la roue dentée (75) et ainsi de l'unité d'avance (21) au moyen de l'engrenage à crémaillère (79).

10. Dispositif de nettoyage (1) selon la revendication 9,
**caractérisé en ce que** la crémaillère (77) est mobile linéairement au moyen de deux vérins de levage (80a, 80b) à simple action ou au moyen d'un vérin de levage à double action, dans lequel le ou les vérins de levage (80a, 80b) est/sont en appui contre le bâti (3).

11. Dispositif de nettoyage (1) selon l'une quelconque des revendications 5 à 8,
**caractérisé en ce que** l'entraînement pendulaire (22) comporte un moteur (110) pneumatique en appui contre le bâti (3) ou un servomoteur, au moyen duquel la roue dentée (75) peut tourner.

12. Dispositif de nettoyage (1) selon l'une quelconque des revendications 5 à 11,
**caractérisé en ce que** l'unité d'avance (21) comporte un guide de tuyau (101) qui est interrompu dans la zone de l'avance (94).
